# EUROPÄISCHE PATENTSCHRIFT

(11) **EP 3 175 168 B1**
(45) Veröffentlichungstag und Bekanntmachung des Hinweises auf die Patenterteilung: **07.11.2018**
(21) Anmeldenummer: 15750654.4
(22) Anmeldetag: 28.07.2015
(51) Int. Cl.: F21K 9/237, F21K 9/232, F21V 17/16, F21V 3/02, F21Y 115/10

(54) **LEUCHTVORRICHTUNG**
LIGHTING DEVICE
DISPOSITIF D'ÉCLAIRAGE

(30) Priorität: 01.08.2014 DE 102014110993
(43) Veröffentlichungstag der Anmeldung: 07.06.2017
(73) Patentinhaber: Seidel GmbH & Co. KG, 35037 Marburg (DE)
(72) Erfinder: RITZENHOFF, Andreas, 35037 Marburg (DE); ENGEL, Lutz, 57234 Wilnsdorf (DE); RACHE, Jörg, 35041 Marburg-Michelbach (DE); ARNOLD, Oliver, 35232 Dautphetal-Allendorf (DE)
(74) Vertreter: Kleine, Hubertus
(86) Internationale Anmeldenummer: PCT/EP2015/067320
(87) Internationale Veröffentlichungsnummer: WO 2016/016274

(56) Entgegenhaltungen:
- CN-Y- 2 874 242
- US-A1- 2013 250 583

## Beschreibung

Die Erfindung betrifft eine Leuchtvorrichtung mit mindestens einem Halbleiter-Leuchtmittel und einem Gehäuse aus Kunststoff, in dem das Halbleiter-Leuchtmittel aufgenommen ist, wobei das Gehäuse ein Gehäuseunterteil und ein durchscheinendes Gehäuseoberteil umfasst und wobei das Gehäuseoberteil in einem Verbindungsbereich zumindest teilweise in das Gehäuseunterteil hineinragt.

Leuchtvorrichtungen mit Halbleiter-Leuchtmitteln zeichnen sich durch eine hohe spezifische Leuchtkraft und damit geringem Energieverbrauch aus sowie durch eine lange Lebensdauer. Im Betrieb müssen die Halbleiter-Leuchtmittel gekühlt werden, da sowohl die Lebensdauer als auch die erzielte Effektivität mit der Temperatur der Leuchtmittel abnimmt. Mit der zunehmend steigenden Lichtleistung der Halbleiter-Leuchtmittel und damit auch steigender elektrischer Leistungsaufnahme steigt auch der Bedarf an einer effektiven Kühlung der Halbleiter-Leuchtmittel. Neben Kühlkörper und Halbleiter-Leuchtmittel ist häufig im Gehäuse der Leuchtvorrichtung noch ein Treiberbaustein für das Halbleiter-Leuchtmittel, auch Anschlussmodul genannt, angeordnet, der einen zur Ansteuerung der Halbleiter-Leuchtmittel geeigneten Strom bereitstellt. Weiter ist optional zur Erzielung einer gewünschten räumlichen Abstrahlcharakteristik ein optisches Element, beispielsweise ein Reflektor und/oder eine Linsenanordnung vorgesehen.

Insbesondere im Fall sogenannter Retrofit-Leuchtvorrichtungen, die in ihrer Form und im Hinblick auf den elektrischen Anschluss bekannten Ausgestaltungen von Leuchtvorrichtungen, beispielsweise Glühlampen oder Leuchtstoffröhren, angepasst sind, muss die Leuchtvorrichtung und entsprechend das Gehäuse bezüglich der Form und dem Aussehen engen Vorgaben genügen. In bislang bekannten Halbleiter-Leuchtvorrichtungen konnte dies nur mit einem relativ komplexen und mechanisch aufwendig zusammensetzbaren Aufbau erreicht werden. Entsprechend aufwendig gestaltet sich der Herstellungsprozess derartiger bekannter Leuchtvorrichtungen, was sich einerseits im Preis und andererseits auch in einer unzulänglichen Qualität widerspiegelt.

Üblicherweise umfasst das Gehäuse der Leuchtvorrichtung ein durchscheinendes (transluzentes bzw. transparentes) Gehäuseoberteil und ein lichtundurchlässiges Gehäuseunterteil. Dabei ist es aus optischen und haptischen Gründen gewünscht, dass die beiden Gehäuseteile möglichst glatt ineinander übergehen und belastbar miteinander verbunden sind.

Aus der Druckschrift WO 2012/020366 A1 ist eine Halbleiterleuchtvorrichtung mit einem zweiteiligen Gehäuse bekannt, wobei das Gehäuseoberteil halbkugelförmigen und durchscheinend ausgebildet ist. Ein glatter Übergang zwischen den Gehäuseteilen wird dadurch erreicht, dass das Gehäuseoberteil zumindest teilweise in das Gehäuseunterteil hineinragt und in nicht näher dargestellter Art im Gehäuseunterteil festgelegt ist.

Die Druckschrift US 2013/0250583 A1 beschreibt eine Halbleiterleuchtvorrichtung mit einem zweiteiligen Gehäuse, wobei das Gehäuseoberteil halbkugelförmigen und durchscheinend ausgebildet ist und mit einem Außengewindeabschnitt in ein Innengewinde eines Gehäuseunterteils eingeschraubt wird. Im Gehäuseunterteil sind am Ende des Gewindes umlaufend Sägezähne ausgebildet, in die eine Federzunge des Gehäuseoberteils eingreift, wenn die beiden Gewinde ineinander geschraubt sind. Die Sägeverzahnung erschwert ein Wiederausschrauben der Gewinde, wobei die Drehposition der beiden Gehäuseteile zueinander jedoch nicht genau definiert ist. Es ist zudem ein aufwändig kontrollierter Montageprozess notwendig, um die Federzunge definiert in die Sägeverzahnung eingreifen zu lassen.

Es ist eine Aufgabe der vorliegenden Erfindung, eine Leuchtvorrichtung der eingangs genannten Art zu schaffen, die einfach und kostengünstig montierbar ist und bei der eine hohe Dreh- und Zugfestigkeit zwischen den Gehäuseteilen vorliegt. Insbesondere bei einer Leuchtvorrichtung mit einem Sockel mit Schraubgewinde oder mit einem Bajonettsockel ist es wichtig, die Gehäuseteile dreh- und zugfest miteinander zu verbinden, um die Leuchtvorrichtung ein- und ausschrauben bzw. -stecken zu können.

Diese Aufgabe wird durch eine Leuchtvorrichtung mit den Merkmalen des unabhängigen Anspruchs gelöst. Vorteilhafte Ausgestaltungen sind in den abhängigen Ansprüchen angegeben.

Eine erfindungsgemäße Leuchtvorrichtung der eingangs genannten Art zeichnet sich dadurch aus, dass das Gehäuseoberteil und das Gehäuseunterteil miteinander verschraubt sind, wobei am Gehäuseoberteil und am Gehäuseunterteil zusätzlich Rastmittel vorhanden sind, die in einer oder mehreren vorbestimmten Drehpositionen ineinander eingreifen und einem Ausschrauben des Gehäuseoberteils aus dem Gehäuseunterteil entgegenwirken. Gemäss der Erfindung ist zudem vorgesehen, dass die Rastmittel in dem eingegriffenen Zustand in der vorbestimmten Drehposition auch einem weiteren Einschrauben des Gehäuseoberteils in das Gehäuseunterteil entgegenwirken. Die Schraubverbindung stellt eine robuste und umlaufend gleichmäßige Verbindung der beiden Gehäuseteile dar, die jedoch für sich alleine nicht die geforderte drehfeste Verbindung bietet. Diese ist jedoch durch die Rastmittel gegeben, so dass die Kombination von Schraubverbindung und Rastmitteln hier besonders vorteilhaft ist.

Dabei weist das Gehäuseunterteil in einem oberen Bereich ein oder mehrere nach innen weisende Gewindeabschnitte auf. Diese greifen in korrespondierende, nach außen weisende Gewindeabschnitte ein, die an einem unteren Rand des Gehäuseoberteils ausgebildet sind.

In dem Bereich der Gewindeabschnitte oder unterhalb des Bereichs der Gewindeabschnitte im Gehäuseunterteil ist mindestens ein nach innen weisender Rastvorsprung als Rastmittel ausgebildet. Dieser ist so ausgeformt und angeordnet, dass er mit mindestens einem nach unten offenen Rastausschnitt zusammenwirkt, der an dem unteren Rand des Gehäuseoberteils als Rastmittel ausgespart ist. Der Rastvorsprung liegt in der eingerasteten Drehposition in dem Rastausschnitt. Die Rastmittel rasten bevorzugt ein, wenn die Gehäuseteile vollständig miteinander verschraubt sind.

An dem unteren Rand des Gehäuseoberteils ist an einer Seite des mindestens einen Rastausschnitts eine nach unten hervorstehende Federzunge ausgebildet, die bevorzugt an der beim Einschrauben des Gehäuseoberteils in das Gehäuseunterteil vorauseilenden Seite des Rastausschnitts angeordnet ist. Die Federzunge wird beim Einschrauben kurz vor der Rastposition durch den Rastvorsprung nach oben gedrückt und schnappt dann zurück, wenn sie beim Eindrehen den Rastvorsprung passiert hat. In der eingerasteten Drehposition liegt dann die Federzunge mit ihrem freien Ende an einer Seite des Rastvorsprungs an und verhindert das Ausdrehen des Gehäuseoberteils.

Durch das Ausbilden der Federzunge im Gehäuseoberteil kann eine Verrastung erfolgen, ohne dass das Gehäuseunterteil beim Verrasten elastisch verformt wird. Als Material des Gehäuseoberteils kann beispielsweise Polycarbonat eingesetzt werden, das eine hohe Bruchdehnung aufweist und von daher
gut geeignet ist, um die Federzunge als integral ausgeformtes Rastmittel bereitzustellen.

Als Material für das Gehäuseunterteil ist Polyamid oder Polybutylenterephthalat (PBT) besonders geeignet, da es für einen Kunststoff relativ hoch temperaturbeständig und schwer entflammbar ist und eine gute Wärmeleitfähigkeit hat. Über das Gehäuseunterteil wird im Betrieb ein Großteil der entstehenden Wärme der Leuchtvorrichtung abgegeben. Nachteilig bei dem Material ist eine geringe Bruchdehnung - das Material ist relativ spröde und kann nur in geringem Maße elastisch verformt werden. Die Anordnung einer verrastenden Schraubverbindung mit einer Federzunge im Gehäuseoberteil,
insbesondere integriert in das Schraubgewinde, setzt beim Zusammensetzen das Gehäuseunterteil nur geringen Kräften und vernachlässigbaren elastischen Verformungen aus. Die Anordnung ist daher besonders gut für ein Gehäuseunterteil aus einem der genannten spröden spröden Materialien geeignet.

In einer weiteren vorteilhaften Ausgestaltung der Leuchtvorrichtung ist innerhalb des Gehäuses ein metallischer Basiskörper angeordnet, auf dem das Halbleiter-Leuchtmittel festgelegt ist, wobei der metallische Basiskörper in das Gehäuseunterteil eingesetzt ist und von dem Gehäuseoberteil festgelegt ist. Der metallische Basiskörper dient als Träger und stellt gleichzeitig ein Kühlelement für das Halbleiter-Leuchtmittel dar, so dass eine gute Abfuhr der von dem Halbleiter-Leuchtmittel im Betrieb erzeugten Wärme erfolgt. Bevorzugt liegt dabei die Oberfläche des Basiskörpers eng an einer inneren Oberfläche einer Wandung des Gehäuses an, um einen möglichst guten Wärmeübergang zu ermöglichen.

Die beschriebene Leuchtvorrichtung kann insbesondere gut als Retrofit-Leuchtvorrichtung ausgebildet sein, bei der beispielsweise ein Aussehen und ein Anschlussschema einer klassischen Glühbirne nachgeahmt werden.

Nachfolgend werden Ausführungsbeispiele der erfindungsgemäßen Leuchtvorrichtung mithilfe von Figuren näher erläutert. Die Ausführungsbeispiele illustrieren weitere vorteilhafte Ausgestaltungen der Leuchtvorrichtung bzw. von Komponenten der Leuchtvorrichtung. Die Figuren zeigen:
- Fig. 1 bis 3: jeweils ein Ausführungsbeispiel einer Leuchtvorrichtung im Retrofit-Stil in schematischen Explosionsdarstellungen; und
- Fig. 4a bis 4c: jeweils eine Schnittansicht des Gehäuses einer Leuchtvorrichtung in einem Ausführungsbeispiel in verschiedenen Montagezuständen; und
- Fig. 5a bis 5c: verschiedenen Ansichten des Gehäuseoberteils und des Gehäuseunterteils des in Fig. 4 gezeigten Gehäuses.

In den Fig. 1 bis 3 sind drei verschiedene Ausführungsbeispiele einer anmeldungsgemäßen Leuchtvorrichtung jeweils in einer perspektivischen Explosionszeichnung dargestellt. Gleiche oder gleichwirkende Elemente sind in diesen wie den folgenden Figuren durch gleiche Bezugszeichen gekennzeichnet.

Bei allen drei dargestellten Ausführungsbeispielen ist die Leuchtvorrichtung als Retrofit-Leuchtvorrichtung ausgestaltet, das heißt, dass sie sich im Hinblick auf den elektrischen Anschluss und auch die Formgebung an bekannten Leuchtmitteln, hier Glühbirnen mit Schraubgewinde (E14 oder E27), orientiert. Es wird darauf hingewiesen, dass die in dieser Anmeldung gezeigten Merkmale auch in Leuchtvorrichtungen mit anderer Formgebung und/oder anderen Anschlusssockeln oder Anschlussmöglichkeiten umgesetzt sein können, einschließlich Leuchtvorrichtungen, die nicht als Retrofit-Leuchten ausgebildet sind. Teilweise sind die vorgestellten Merkmale auch in anderen Elektronik-Anwendungen einsetzbar, die keine Leuchtmittel aufweisen.

Die Leuchtvorrichtung hat ein Gehäuse 10, das ein Gehäuseunterteil 11 und ein darauf aufgesetztes Gehäuseoberteil 12 aufweist, sowie einen gegenüber dem Gehäuseoberteil 12 am Gehäuseunterteil 11 angesetzten Sockel 13, der der Halterung der Leuchtvorrichtung in einer Fassung und der elektrischen Kontaktierung dient. Es ist eine Schraubverbindung mit zusätzlichen Rastmitteln zur Verbindung des Gehäuseunterteils 11 und des Gehäuseoberteils 12 vorgesehen. Dazu sind die Teile im Verbindungsbereich entsprechend ineinander greifend ausgestaltet. Durch die Rastung wird verhindert, dass beim Übertragen eines Drehmoments die Verschraubung zwischen dem Gehäuseoberteils 12 und dem Gehäuseunterteil 11 auseinandergeschraubt werden kann. Auf diese Weise sind die beiden Gehäuseteile 11, 12 verdrehsicher zueinander festgelegt. Die Verbindung der beiden Gehäuseteile 11, 12 ist im Zusammenhang mit den Fig. 4 und 5 näher beschrieben.

Bis auf die kontaktierenden Flächen am Sockel 13 sind die einzelnen Teile des Gehäuses 10 aus Kunststoff gefertigt, bevorzugt in einem Spritzgussverfahren. Zumindest das Gehäuseoberteil 12 ist dabei transluzent, z.B. transparent oder opak, gehalten, um das von der Leuchtvorrichtung emittierte Licht abzugeben. Das Gehäuseoberteil 12 kann vorteilhaft in einem Spritblasverfahren hergestellt sein.

In das Gehäuse 10 ist ein Basiskörper 20 eingesetzt, der in den hier gezeigten Fällen jeweils zweiteilig aufgebaut ist und eine Unterschale 21 und eine damit verbundene Oberschale 22 aufweist. Der Basiskörper 20 hat eine vielfältige Funktion inne. Er dient zum Beispiel zur Halterung eines Halbleiter-Leuchtmittels 30, nachfolgend Leuchtmittel 30 genannt, das auf der Oberschale 22 befestigt ist. Die Befestigung des Leuchtmittels 30 kann auf unterschiedliche Art erfolgen, beispielsweise durch eine Verklebung, Verschraubung oder Vernietung. In den in den Fig. 1-3 dargestellten Ausführungsbeispielen weist die Oberschale 22 an ihrer Oberseite, auf der das Leuchtmittel 30 montiert wird, eine integral angeformte Hülse 221 auf. Die Hülse 221 stellt ein zu beiden Seiten offenes Rohrstück dar, das am unteren Ende mit der Oberschale 22 fest verbunden ist. Die Hülse 221 kann nach Aufsetzen des Leuchtmittel 30 wie ein Niet aufgebörtelt werden, um das Leuchtmittel 30 festzulegen. Alternativ ist es auch möglich, in die Hülse 221 eine bevorzugt selbstschneidende Schraube einzudrehen, mit der das Leuchtmittel 30 festgelegt wird. Die Hüse 221 ermöglicht die Verwendung einer Schraube auch bei sehr dünner Materialstärke der Oberschale 22. Dabei kann vorgesehen sein, vor dem Einschrauben der Schraube von oben mit einem Stempel Kraft auf die Hülse 221 aufzubringen, wodurch sich die Umgebung der Hülse 221 auf der Oberseite der Oberschale 22 eindellt. Die Eindellung in der Oberschal 22 hat federnde Wirkung und sichert eine dauerhaft elastische Befestigung des Leuchtmittels 30.

Weiter ist der Basiskörper 20 aus einem gut wärmeleitenden Material, bevorzugt einem Metall wie Aluminium, hergestellt und dient damit der Wärmeableitung von dem Leuchtmittel 30 produzierten Wärme. Sowohl die Unterschale 21 als auch die Oberschale 22 sind bevorzugt in einem Tiefziehverfahren hergestellt, was eine kostengünstige Fertigung bei möglichst geringen Wandstärken erlaubt. Besonders bevorzugt wird die Hülse 221 dabei bereits in dem Tiefziehverfahren mit ausgeformt. Die Hülse 221 ist also im Urformverfahren, mit dem die Oberschale 22 in ihre Grundform gebracht wird, ausgebildet. Auf diese Weise ist die Hülse 221 nicht nur einstückig mit der Oberschale 22 geformt, sondern auch in einem Herstellungsschritt.

Die Unterschale 21 und die Oberschale 22 sind mechanisch belastbar miteinander verbunden, wodurch auch gute eine Wärmeleitung von der Oberschale 22 auf die Unterschale 21 gegeben ist, so dass auch die Unterschale 21 Wärme vom Leuchtmittel 30 aufnehmen und weiterleiten bzw. abgeben kann. Beide Elemente, Unterschale 21 und Oberschale 22, sind im Wesentlichen rotationssymmetrisch aufgebaut, wobei die Verbindung beider Elemente miteinander durch eine Fügepassung erfolgt, ggf. unterstützt von Rastmitteln im Verbindungsbereich, zum Beispiel eine im Verbindungsbereich ausgebildete umlaufende Wulst oder Einkerbung.

Zusammengesetzt ist der Basiskörper 20 im Wesentlichen kapselförmig, wobei in seinem inneren Hohlraum ein Anschlussmodul 40 aufgenommen ist. Das Anschlussmodul 40 dient der Umsetzung des über den Sockel 13 zugeführten Wechselstroms des Haus-Lichtnetzes, also beispielsweise im Spannungsbereich von 110 Volt bis 230 Volt, in einen zur Versorgung des Leuchtmittels 30 geeigneten Gleichstrom.

Erfindungsgemäß sind Basiskörper 20 und das Gehäuseunterteil 11 miteinander verrastet. Zur Verrastung ist beispielsweise umlaufend an dem Gehäuseunterteil 11 ein Rastwulst 211 ausgeformt, der unter Rastvorsprüngen des Gehäuseunterteils 11 einrastet. Dabei ist die Verrastung so ausgebildet, dass eine Wärmeausdehnung des Basiskörpers 20, insbesondere der Unterschale 21 des Basiskörpers 20, keine unzulässige und materialzerstörende- oder ermüdende Belastung auf das Gehäuseunterteil 11 ausübt. Dabei ist ein guter Wärmekontakt zwischen der Unterschale 21 und dem Gehäuseunterteil 11 gegeben, so dass innerhalb der Leuchtvorrichtung entstehende Wärme unter anderem über das Gehäuseunterteil 11 abgegeben wird. Durchbrüche 212 sind vorhanden, durch die Führungsstege zur Aufnahme des Anschlussmoduls 40 ragen (vgl. Fig. 5b).

Weiter sind nach unten, in Richtung des Sockels 13, in der Unterschale 21 Öffnungen vorgesehen, durch die Anschlussdrähte 41 des Anschlussmoduls 40 zum Sockel 13 hindurchgeführt sind. In die Oberschale 22 ist ebenfalls ein Durchbruch eingebracht, durch den eine elektrische Verbindung vom Leuchtmittel 30 zum Anschlussmodul 40 erfolgt. Diese kann beispielsweise über einen am Halbleiter-Leuchtmittel 30 vormontierten, beispielsweise angelöteten, Stecker 42 erfolgen.

Wie die Ausführungsbeispiele der Fig. 1 bis 3 zeigen, kann das Leuchtmittel 30 eine ebene Trägerplatine 31 aufweisen, auf der eine Mehrzahl von Leuchtelementen, hier Leuchtdioden 32 (LEDs - light emitting diodes), angeordnet sind. Ein derartig ausgestaltetes Leuchtmittel 30 strahlt im Wesentlichen senkrecht zur Fläche der Trägerplatine 31 ab, also in Richtung der Symmetrieachse (Einschraubachse) der Leuchtvorrichtung. Um eine Abstrahlung auch senkrecht zu der Symmetrieachse zu erzielen, ist in den Ausführungsbeispielen der Fig. 1 und 3 ein optisches Element 50 vorgesehen, das in Abstrahlrichtung gesehen hinter dem Leuchtmittel 30 angeordnet ist und die Abstrahlcharakteristik der Leuchtvorrichtung beeinflusst. Das optische Element 50 ist in den gezeigten Ausführungsbeispielen auf der Oberschale 22 montiert.

Das optische Element 50 ist bevorzugt ein ebenfalls in einem Tiefziehverfahren hergestelltes Metallelement, das aufgrund der Befestigung auf der Oberschale 22 oder unmittelbar an der Trägerplatine 31 auch Wärme aufnehmen und abgeben kann. Alternativ kann das optische Element 50 auch aus Kunststoff hergestellt sein, wobei transparente und/oder reflektierende Komponenten verwendet werden können.

Bei dem Ausführungsbeispiel der Fig. 1 weist das optische Element 50 reflektierenden Flächen 51 auf, die rotationssymmetrisch trichterförmig ausgestaltet sind. Die reflektierende Flächen 51 lenken einen Großteil der von den Leuchtdioden 32 abgegebenen Strahlung radial nach außen ab. Zentral ist das optische Element 50 offen, so dass ein weiterer Teil der Strahlung axial austritt. Bei dem Ausführungsbeispiel der Fig. 3 umfasst das optische Element 50 eine Linse 52, die axial vor den Leuchtdioden 32 angeordnet ist. Die Linse 52 ist hier eine Zerstreuungslinse, die das von den Leuchtdioden 32 abgegebene Strahlungsbündel aufweitet und so die Abstrahlcharakteristik in radialer Richtung verbreitert. Wegen ihrer flachen Bauform kann die Linse 52 vorteilhaft als Fresnellinse ausgebildet sein. Es können auch optische Elemente 50 verwendet werden, die sowohl reflektierende Flächen 51 als auch Linsen 52 aufweisen. Die Komponenten der Leuchtvorrichtung sind im Hinblick auf eine mögliche Automatisierbarkeit des Herstellungsprozesses, insbesondere des Prozesses des Zusammensetzens der Leuchtvorrichtung, ausgebildet. Dieses beinhaltet beispielsweise, dass Teile leicht greifbar und orientierbar sind. Weiterhin sind Verbindungen zwischen den Teilen bevorzugt Schnapp- und/oder Rast- und/oder Füge-Verbindungen, die besonders bevorzugt in einer gemeinsamen Füge- bzw. Verrastungsrichtung zusammengesetzt werden können, besonders bevorzugt entlang der Symmetrieachse der Leuchtvorrichtung, die bei den dargestellten Sockeln 13 auch die Richtung ist, in der die Leuchtvorrichtung in eine Fassung eingeschraubt wird. Im Rahmen der Anmeldung wird diese Richtung auch als axiale Richtung bezeichnet.

Die drei in den Fig. 1 bis 3 dargestellten Leuchtvorrichtungen unterscheiden sich in der genauen Formgebung ihrer Komponenten, den äußeren Abmessungen und der Lichtleistung. Dennoch weisen sie alle einen vergleichbaren Grundaufbau auf. Dieses ermöglicht, eine Mehrzahl von unterschiedlichen Leuchtvorrichtungen auf denselben Fertigungsstraßen automatisiert herzustellen, ohne dass bei einem Modellwechsel tiefgreifende Veränderungen an der Fertigungsstraße bzw. dem Fertigungsprozess erforderlich sind. Es wird so eine Art Baukastensystem an Konstruktionslösungen geschaffen, mit dem schnell auf Marktanforderungen und kleine Änderungen in den Komponenten, beispielsweise neue Leuchtmittel, reagiert werden kann. Neuentwicklungen können flexibel und schnell in neue Produkte integriert werden.

In den Fig. 4 und 5 ist die Verbindung zwischen dem Gehäuseunterteil 11 und dem Gehäuseoberteil 12 detaillierter dargestellt. Es versteht sich, dass ein Zusammensetzen der Gehäuseteile 11, 12 im Herstellungsprozess erst erfolgt, wenn innere Baugruppen wie der Basiskörper 20 mit dem aufgenommenen Anschlussmodul 40 und dem aufmontierten Leuchtmittel 30 in das Gehäuseunterteil 11 eingesetzt sind. Diese Baugruppen sind in den Fig. 4 und 5 der Übersichtlichkeit halber nicht dargestellt.

Die Fig. 4 zeigt dazu den Verbindungsvorgang in drei Schnittdarstellungen, wobei in der Fig. 4a das Gehäuseunterteil 11 und das Gehäuseoberteil 12 zunächst noch voneinander getrennt sind. Zur Verbindung beider Teile des Gehäuses 10 weist das Gehäuseunterteil 11 im Bereich seines oberen, offenen Rands nach innen weisende Gewindeabschnitte 111 auf. Von diesen Gewindeabschnitten 111 sind entlang des inneren Umfangs des Gehäuseunterteils 11 in der dargestellten Ausführungsform drei sich entlang des Umfangs leicht überlappende Gewindeabschnitte 111 angeordnet. Die Anzahl der Gewindeabschnitte 111 kann dabei alternativ auch größer oder kleiner als die hier dargestellten sein. Unterhalb des Bereichs, in dem die Gewindeabschnitte 111 ausgebildet sind, sind vorliegend zwei jeweils nach innen weisende Rastvorsprünge 112 ausgebildet. Auch hierbei kann die Anzahl der Rastvorsprünge 112 in alternativen Ausgestaltungen variieren.

Das Gehäuseoberteil 12 ist nach unten hin offen und weist einen umlaufenden Rand auf, an dem ebenfalls Gewindeabschnitte 121 ausgebildet sind. Die Gewindeabschnitte 121 sind am Gehäuseoberteil als kurze Stege ausgeformt, wie insbesondere in Fig. 5a gut zu erkennen ist. Die Gewindeabschnitte 121 des Gehäuseoberteils greifen in die Gewindeabschnitte 111 des Gehäuseunterteils, um Gehäuseoberteil 12 und Gehäuseunterteil 11 miteinander verschrauben zu können. In Fig. 4b ist das Gehäuseoberteil 12 auf das Gehäuseunterteil 11 aufgesetzt, sodass die Gewindeabschnitte 111, 121 zur Verschraubung ineinander greifen. Im eingeschraubten Zustand, der in der Fig. 4c dargestellt ist, sitzt das Gehäuseoberteil 12 mit einem Auflagerand 124 auf einem oberen verdickten Randbereich 113 des Gehäuseunterteils 11 auf. Der Auflagerand 124 und der verdickte Randbereich 113 sind so einander angepasst, dass ein möglichst glatter Übergang zwischen den beiden Gehäuseteilen gegeben ist.

Am unteren Rand des Gehäuseoberteils 12 sind gegenüberliegend zwei nach unten offene Rastausschnitte 122 ausgespart. Die Rastausschnitte sind im Wesentlichen rechteckig ausgebildet, wobei zu einer Seite eine nach unten leicht hervorstehende Federzunge 123 angeordnet ist. Beim Verschrauben des Gehäuseoberteils 12 in das Gehäuseunterteil 11 eilt die Federzunge 123 dem Rastausschnitt 122 voraus. Kurz bevor beim Verschrauben der in Fig. 4c dargestellte Zustand erreicht ist, setzt die Federzunge 123 auf dem Rastvorsprung 112 des Gehäuseunterteils 11 auf. Beim weiteren Verdrehen des Gehäuseoberteils 12 gegenüber dem Gehäuseunterteil 11 wird die Federzunge 123 dabei nach oben gebogen, bevor sie in der in Fig. 4c dargestellten Drehposition die obere hintere (in Drehbewegung von der Federzunge 123 aus betrachtet) Ecke des Rastvorsprungs 112 erreicht hat und nach unten ausfedert. Sie liegt dann mit ihrem freien Ende an einer Seite des Rastvorsprungs 112 an. Ein Zurückdrehen des Gehäuseoberteils gegenüber dem Gehäuseunterteil 11 ist in dem eingerasteten Zustand der Fig. 4c nicht mehr möglich.

Zudem liegt die der Federzunge 123 gegenüberliegende Seite des Rastausschnitts 122 an der anderen Seitenkante des Rastvorsprungs 112 an oder befindet sich zumindest kurz vor dieser Seitenkante. In der in Fig. 4c dargestellten eingerasteten Position ist somit auch ein weiteres Einschrauben des Gehäuseoberteils 12 in das Gehäuseunterteil 11 durch die Einrastung verhindert. Auf diese Weise wird zusätzlich zu dem Aufsetzen des Auflagerands 124 auf den oberen verdickten Randbereich 113 eine auch in diese Drehrichtung drehfeste Verbindung zwischen den beiden Gehäuseteilen erzielt.

In den Fig. 4 und 5 sind weiterhin noch Führungsstege 114 erkennbar, die im unteren Bereich des Gehäuseunterteils 11 ausgebildet sind. Diese Führungsstege 114 dienen der Aufnahme des Anschlussmoduls 40, das mit einer Leiterplatte in diese Führungsstege 114 eingeschoben werden kann. Um das Einschieben zu ermöglichen, weist der metallische Basiskörper 20, der das Anschlussmodul 40 aufnimmt und an seiner Oberseite das Halbleiter-Leuchtmittel 30 trägt, entsprechende Aussparungen an seinen Seitenwänden auf. Weiterhin sind in der Fig. 5b Durchbrüche 115 zur Durchführung der Anschlussdrähte 41 des Anschlussmoduls 40 zu erkennen.

### Bezugszeichenliste

- 10: Gehäuse
- 11: Gehäuseunterteil
- 111: Gewindeabschnitt
- 112: Rastvorsprung
- 113: Auflagerand
- 114: Führungssteg
- 115: Durchbruch
- 12: Gehäuseoberteil
- 121: Gewindeabschnitt
- 122: Rastausschnitt
- 123: Federzunge
- 13: Sockel

- 20: Basiskörper
- 21: Unterschale
- 211: Rastwulst
- 212: Durchbruch
- 22: Oberschale
- 221: Hülse

- 30: Halbleiter-Leuchtmittel
- 31: Trägerplatine
- 32: Leuchtdiode (LED)

- 40: Anschlussmodul
- 41: Anschlussdraht
- 42: Stecker

- 50: optisches Element
- 51: reflektierende Fläche
- 52: Linse

## Patentansprüche

1. Leuchtvorrichtung mit mindestens einem Halbleiter-Leuchtmittel (30) und einem Gehäuse (10) aus Kunststoff, in dem das mindestens eine Halbleiter-Leuchtmittel (30) aufgenommen ist, wobei das Gehäuse (10) ein Gehäuseunterteil (11) und ein durchscheinendes Gehäuseoberteil (12) umfasst, das in einem Verbindungsbereich zumindest teilweise in das Gehäuseunterteil (11) hineinragt, wobei
das Gehäuseoberteil (12) und das Gehäuseunterteil (11) miteinander verschraubt sind, wobei am Gehäuseoberteil (12) und am Gehäuseunterteil (11) Rastmittel vorhanden sind, die in einer oder mehreren vorbestimmten Drehpositionen ineinander eingreifen und einem Ausschrauben des Gehäuseoberteils (12) aus dem Gehäuseunterteil (11) entgegenwirken, wobei in einem oberen Bereich des Gehäuseunterteils (11) ein oder mehrere nach innen weisende Gewindeabschnitte (111) ausgebildet sind, wobei in einem Bereich von Gewindeabschnitten (111) oder unterhalb des Bereichs der Gewindeabschnitte (111) im Gehäuseunterteil (11) mindestens ein nach innen weisender Rastvorsprung (112) als Rastmittel ausgebildet ist,
**dadurch gekennzeichnet, dass**
- an dem unteren Rand des Gehäuseoberteils (12) mindestens ein nach unten offener Rastausschnitt (122) als Rastmittel ausgespart ist, wobei an einer Seite des mindestens einen Rastausschnitts (122) eine nach unten hervorstehende Federzunge (123) ausgebildet ist,
- der Rastvorsprung (112) in der eingerasteten Drehposition in dem Rastausschnitt (122) liegt, und
- die Federzunge (123) in der eingerasteten Drehposition mit ihrem freien Ende an einer Seite des Rastvorsprungs (112) anliegt.

2. Leuchtvorrichtung nach Anspruch 1, bei der die Rastmittel in dem eingegriffenen Zustand in der vorbestimmten Drehposition auch einem weiteren Einschrauben des Gehäuseoberteils (12) in das Gehäuseunterteil (11) entgegenwirken.

3. Leuchtvorrichtung nach Anspruch 1 oder 2, bei der an einem unteren Rand des Gehäuseoberteils (12) ein oder mehrere nach außen weisende Gewindeabschnitte (121) ausgebildet sind.

4. Leuchtvorrichtung nach einem der Ansprüche 1 bis 3, bei der die Federzunge (123) an der beim Einschrauben des Gehäuseoberteils (12) in das Gehäuseunterteil (11) vorauseilenden Seite des Rastausschnitts (122) angeordnet ist.

5. Leuchtvorrichtung nach einem der Ansprüche 1 bis 4, bei der innerhalb des Gehäuses (10) ein metallischer Basiskörper (20) angeordnet ist, auf dem das Halbleiter-Leuchtmittel (30) festgelegt ist, wobei der metallische Basiskörper (20) in das Gehäuseunterteil (11) eingesetzt ist und von dem Gehäuseoberteil (12) festgelegt ist.

6. Leuchtvorrichtung nach einem der Ansprüche 1 bis 5, die als Retrofit-Leuchtvorrichtung ausgebildet ist.

## Claims

1. Lighting device comprising at least one semiconductor lighting means (30) and a housing (10) made of plastic, in which the at least one semiconductor lighting means (30) is accommodated, wherein the housing (10) comprises a housing lower part (11) and a translucent housing upper part (12), which in a connecting region protrudes at least partially into the housing lower part (11), wherein the housing upper part (12) and the housing lower part (11) are screwed to one another, wherein provided on the housing upper part (12) and on the housing lower part (11) are latching means which engage in one another in one or more predefined rotary positions and prevent unscrewing of the housing upper part (12) from the housing lower part (11), wherein one or more inwardly facing threaded sections (111) are formed in an upper region of the housing lower part (11), wherein at least one inwardly facing latching protrusion (112) is formed as a latching means in an area of threaded sections (111) or below the area of the threaded sections (111) in the housing lower part (11), **characterized in that**
- at least one downwardly open latching cutout (122) is formed as a latching means on the lower edge of the housing upper part (12), wherein a downwardly protruding spring tongue (123) is formed at one side of the at least one latching cutout (122),
- the latching protrusion (112) is located in the latching cutout (122) in the latched rotary position, and
- the spring tongue (123) bears with its free end against one side of the latching protrusion (112) in the latched rotary position.

2. Lighting device according to claim 1, in which the latching means, in the engaged state in the predefined rotary position, also prevent further screwing of the housing upper part (12) into the housing lower part (11).

3. Lighting device according to claim 1 or 2, in which one or more outwardly facing threaded sections (121) are formed on a lower edge of the housing upper part (12).

4. Lighting device according to one of claims 1 to 3, in which the spring tongue (123) is arranged on the side of the latching cutout (122) that leads when the housing upper part (12) is being screwed into the housing lower part (11).

5. Lighting device according to one of claims 1 to 4, in which arranged within the housing (10) is a metal base body (20), to which the semiconductor lighting means (30) is secured, wherein the metal base body (20) is inserted in the housing lower part (11) and is secured by the housing upper part (12).

6. Lighting device according to one of claims 1 to 5, which is designed as a retrofit lighting device.

## Revendications

1. Dispositif d'éclairage avec au moins une lampe à semi-conducteurs (30) et un boîtier (10) en plastique dans lequel est logée l'au moins une lampe à semi-conducteurs (30), lequel boîtier (10) comprend une partie inférieure de boîtier (11) et une partie supérieure de boîtier (12) translucide qui dépasse au moins en partie, dans une zone d'assemblage, dans la partie inférieure de boîtier (11),
dans lequel la partie supérieure de boîtier (12) et la partie inférieure de boîtier (11) sont vissées ensemble, des moyens d'enclenchement étant prévus sur la partie supérieure de boîtier (12) et la partie inférieure de boîtier (11) pour se mettre en prise les uns dans les autres dans une ou plusieurs positions de rotation prédéterminées et s'opposer au dévissage de la partie supérieure de boîtier (12) et de la partie inférieure de boîtier (11),
dans lequel sont formés, dans une partie supérieure de la partie inférieure de boîtier (11), une ou plusieurs parties filetées (111) dirigées vers l'intérieur, au moins une saillie d'enclenchement (112) étant formée comme moyen d'enclenchement dans la zone des parties filetées (111) ou en dessous de la zone des parties filetées (111) dans la partie inférieure de boîtier (11),
**caractérisé en ce que**
- au moins une découpe d'enclenchement (122) ouverte vers le bas est découpée dans le bord inférieur de la partie supérieure de boîtier (12) pour servir de moyen d'enclenchement, une languette élastique (123) qui dépasse vers le bas étant formée sur un côté de l'au moins une découpe d'enclenchement (122),
- la saillie d'enclenchement (112) repose, dans la position de rotation enclenchée, dans la découpe d'enclenchement (122) et
- la languette élastique (123) repose par son extrémité libre, dans la position de rotation enclenchée, sur un côté de la saillie d'enclenchement (112).

2. Dispositif d'éclairage selon la revendication 1, dans lequel les moyens d'enclenchement en prise dans la position de rotation prédéterminée s'opposent également à la poursuite du vissage de la partie supérieure de boîtier (12) dans la partie inférieure de boîtier (11).

3. Dispositif d'éclairage selon la revendication 1 ou 2, dans lequel une ou plusieurs parties filetées (121) orientées vers l'extérieur sont formées sur un bord inférieur de la partie supérieure de boîtier (12).

4. Dispositif d'éclairage selon l'une des revendications 1 à 3, dans lequel la languette élastique (123) est disposée sur le côté de la découpe d'enclenchement (122) qui vient devant lors du vissage de la partie supérieure de boîtier (12) dans la partie inférieure de boîtier (11).

5. Dispositif d'éclairage selon l'une des revendications 1 à 4, dans lequel est disposé à l'intérieur du boîtier (10) un corps de base métallique (20) sur lequel la lampe à semi-conducteurs (30) est fixée, lequel corps de base métallique (20) est introduit dans la partie inférieure de boîtier (11) et retenu par la partie supérieure de boîtier (12).

6. Dispositif d'éclairage selon l'une des revendications 1 à 5, qui est conçu comme un dispositif d'éclairage de rétrofit.
